# EUROPÄISCHE PATENTSCHRIFT

(11) **EP 0 086 176 B1**
(45) Veröffentlichungstag und Bekanntmachung des Hinweises auf die Patenterteilung: **23.07.1986**
(21) Anmeldenummer: 83830014.3
(22) Anmeldetag: 25.01.1983
(51) Int. Cl.: E03D 1/08, E03D 5/02

(54) **Vorrichtung für die Entleerung von Behältern, insbesondere von Wasserkasten für Wasserklosetts**
Device for emptying tanks, particularly water closet cisterns
Dispositif de décharge pour des réservoirs en particulier des réservoirs de chasse pour W.C

(30) Priorität: 01.02.1982 IT 4769582
(43) Veröffentlichungstag der Anmeldung: 17.08.1983
(73) Patentinhaber: Primerano, Giulio, 00158 Roma (IT)
(72) Erfinder: Brugnoli, Vincenzo, I-00199 Rom (IT)
(74) Vertreter: Sneider, Massimo

## Beschreibung

Es sind Siphon-Schnellentleervorrichtungen für Behälter, insbesondere für mit Wasserklosettanlagen verbundene Behälter bekannt.

Diese Vorrichtungen sind im wesentlichen aus einem glockenartif geformten Teil, welcher an der höchsten Stelle mit einer Leitung für den Ablass der Flüssigkeit und mit einer weiteren Leitung zum Einführen und Verdichten eines Gases verbunden ist, und aus einer Druckvorrichtung gebildet, welche in der Ruhestellung ein gegebenes Luftvolumen unter Druck hält.

Das amerikanische Patent USA3.973.751 erläutert Verbesserungen an diesen Systemen, Verbesserungen nach denen die Entleervorrichtung an einer vorbestimmten Höhe im Behälter untergebracht werden muss. In der Tat wenn die Entleervorrichtung keine hinreichende Höhe vom . Entleerpunkt aufweist, wird der Pegel der Flüssigkeit in dieser Rohrleitung nicht imstande sein, innerhalb des Siphons einen hinreichend starken Unterdruck zu bewirken, um die Membrane des Ventils aufzuheben und diese für die gesamte Dauer des Ablassens der im Behälter enthaltenen Flüssigkeit von ihrem Sitz aufgehoben zu halten. Ausserdem wenn die Verdichtungswirkung eingeleitet wird, hebt sich die Membrane des Ventils unter Mitnahme des inneren Rohrs des Siphons von ihrem Sitz auf. Unter Verursachung einer Beträchtlichen Turbulenz verursacht dies eine Anhebung des Pegels der verdichteten Flüssigsäule zwischen der äusseren Wandung des ersten zylindrischen Rohrs, das innerste gegenüber dem Siphon, und der inneren Wandung eines zweiten und gegenüber dem ersten nach unten gerichteten Zylinders des Siphons mit einem grösseren Durchmesser.

Das amerikanische Patent US-A-4.254.934 verbessert die im US-Patent US-A-3.973.751 dargelegten Vorstellungen, es weist aber wie das frühere Schutzrecht noch einen komplizierten Aufbau auf, insofern ein Komplex von vier koaxial angeordneten röhrenförmigen Elementen erforderlich ist, welche zylindrische Hohlräume bilden, die in der Ruhestellung des Siphons abwechselnd mit Wasser und Luft gefüllt sind. Weiters sind zwei nach unten offene und mit den vorgenannten zylindrischen Hohlräumen verbundene Glockenelemente erforderlich, wobei dans äussere Glockenelement mit einer elastischen Membrane versehen ist, welche an ihrer Umfanglinie mit Durchbohrungen ausgestattet ist; diese Membrane arbeitet als Ventil.

Sowohl das US-Patent US-A-3.973.751 als auch das US-Patent US-A-4.254.934 weisen somit bemerkenswerte Herstellungs- und Betriebskompliziertheiten auf.

Andere Schutzrechte, z.B. die amerikanischen Patente US-A-2.612.903 und US-A-2.606.326, wie auch das englische Patent GB-A-305.331 und das italienische Patent IT-A-415.964, versuchen das gleiche Problem mit einer Pluralität von Kammern und mit einer besonders komplizierten Fluidzirkulation zu lösen, welche die Vorrichtung gerade wegen ihres komplizierten und kostspieligen Aufbaues und der nicht einwandfreien Arbeitsweise praktisch unrealisierbar machen.

Die erfindungsgemässe Vorrichtung ist dazu bestimmt im Inneren eines beliebigen Wasser oder eine andere Flüssigkeit enthaltenden Behälters, wie die Kasten der Wasserklosetts, angeordnet zu werden, um vermittels eines an einem Ende eines Luftkreislaufes auszuübenden geringen Aussendruckes den vollkommenen u. bzw. selbsttätigen Ablauf der im Behälter angesammelten Flüssigkeit zu erlangen.

Die erfindungsgemässe Vorrichtung erweist sich als besonders einfach in ihrem Aufbau und in ihrer Zusammensetzung und ergibt gleichzeitig eine sichere Arbeitsweise unter Beseitigung der turbulenten Bewegungen des Fluids, und dies dank der Verringerung der Anzahl der Luft- und Wasserkammern, welche in ihrer Gesamtheit bei den angeführten Schutzrechten einen erforderlichen übermässigen und gewundenen Siphondurchgang darstellten, um gemäss ihrer Vorstellung einen selbsttätigen Ablauf des in einem Wasserklosettkasten enthaltenen Wassers zu bewerkstelligen.

Besondere und wesentliche Merkmale der vorliegenden Erfindung sind:
a) ein wasserdichtes Gefäss, welcher an seiner Oberseite ein oben verschlossenes Rohr trägt;
b) ein kleines Luftpolster geringfügig verdichteter Luft, welches sich selbsttätig und innen am oberen Teil des Gefässes bildet, wenn Wasser durch ein an einer beliebigen Stelle der Aussenfläche des vorgenannten Gefässes befindliches Loch eintritt;
c) ein von der Aussenumgebund luftdicht getrennter Normal pressluftkreislauf mit zwei aus elastisch verformbaren Material gebildeten Enden und einer steiferen Zentralleitung, welche die genannten beiden Enden verbindet, wobei eines der Enden die Druckkammer einer Pump bildet und das andere Ende aus einer mit Luft gefüllten Raum gebildet ist, welcher in der Lage ist sich durch eine Druckzunahme der in ihm enthaltenen Luft zu verformen;
d) ein Rohr mit geringerem Durchmesser als das verschlossene Rohr, welches unter Bildung eines Syphons mit dem Gefäss selbst dicht durch ein an der elastischen Basis des Gefässes gemachtes Loch eingeführt und konzentrisch im Inneren des Rohrs grösseren Durchmessers angeordnet ist;
e) eine aus elastischem und verformbarem Material hergestellte Wandung (3), wobei an der Oberfläche der Wanddung (3) oder geschlossenen Zylinders (6), der den oberen Teil des Gefässes (21) bildet, ein Loch (4) mit Rückschlagventil (5) vorgesehen ist, um den Eintritt des Wassers in das Gefäss zu gestatten, jedoch um den Austritt zu verhindern, wenn im Inneren des vorgenannten Gefässes ein Druck ausgeübt wird, wobei die vorzugsweise trichterartige Basis der Wandung (3) einen Verschluss des Ablassrohrs (13) darstellt, wenn sie am konischen Sitz (14) einer beliebigen Ablassöffnung eines Behälters aufgelegt ist.

Der vor der vorliegenden Erfindung gezeitigte Erfindungsgedanke beruht hauptsächlich in der Herstellung im Inneren des Luftpolsters nach Punkt b) eines geringfügig grösseren Drucks als der hydrostatische Druck, welcher von dem im Behälter enthaltenen Wasser erzeugt wird, an dem die Entleerung vorgenommen werden soll. Dieser grössere Druck, welche wie angedeutet durch Luftübertragung aus der Druckkammer der Pumpe hervorgerufen wird, erzeugt die Hebung der im Zwischenraum zwischen dem Rohr nach Punkt d) und dem Inneren des an der äussersten Stelle des Gefässes nach Punkt a) angeordneten Rohrs enthaltenen Wassersäule, wobei diese genannte Wassersäule an der ässersten Stelle und im Inneren des kleinen Rohrs überlaufen gelassen und somit das selbsttätige Anfüllen des Siphons bewerkstelligt wird.

Infolge der Entleerung des Behälters nach Punkt a), hervorgerufen durch das Anfüllen des Siphons, wird die Aussenseite des Behälters ihrerseits an der eigenen Basis vom Druck des im zu entleerenden Behälter enthaltenen Wasser nach unten gedrückt und wird von dort gemeinsam mit dem daran befestigten Rohr nach oben gehoben, indem das Entleerungsrohr des Behälters offen gelassen und damit die selbsttätige Entleerung des gesamten Behälters bewirkt wird.

Die erfindungsgemässe Vorrichtung wird anhand der enliegenden Zeichnungen schematisch in Form eines nicht beschränkenden Beispieles erläutert. In den Zeichnungen selbst zeigen:
Fig. 1 die erfindungsgemässe schematisch dargestellte Vorrichtung in der Füllungsphase des Gefässes;
Fig. 2 die Vorrichtung bei gefülltem Gefäss;
Fig. 3 die angelassene Vorrichtung mit Behälter und Gefäss in der Entleerungsphase.

Unter Bezugnahme auf die Zeichnungen wird mit der Bezugsnummer 2 ein kleines ausschlaggebenden und angemessenen Querschnitt und Länge aufweisendes Röhrchen bezeichnet, welches im nachstehenden auch mit dem Ausdruck "Anfüllrohr des Flüssigkeit" angegeben wird. Dieses Röhrchen 2 trägt in der Nähe des unteren Teiles luftdicht verbunden einen konkaven aus elastischem Material gebildeten Körper 3, welcher seinerseits den unteren Teil eines Behälters 21 darstellt, der nachstehend genauer beschrieben wird. An der Aussenwandung dieses Körpers 3 ist für den Eintritt des Wasser ein Loch 4 gemacht, welches einen kleineren Querschnitt als der Querschnitt des Rohrs 2 aufweist. Ein Rückschlagventil 5 gestattet dem Wasser durch das Loch 4 in das Innere des Körpers 3 und somit des Gefässes 21 einzutreten und gestattet nicht den Austritt, wenn das im Gefäss 21 enthaltene Wasser nach aussen gedrückt wird, wie nachstehend erläutert wird.

Der obere Teil des Gefässes 21 ist von einem oben geschlossenen Zylinder 6 gebildet, von dem ein zweites Rohr 7 vorsteht. Dieses Stück wird im nachstehenden mit dem Ausdruck "Glocke des Siphons" bezeichnet. Am Zylinder 6 wird ein Loch mit Gummihalteranschluss 8 gemacht. Der Innenquerschnitt des Rohr 7 ist grösser als der Aussenquerschnitt des Rohrs 2, u.zw. um einen Wert, welcher aufgrund der Abmessungen der Entleerungsvorrichtung in derer Gesamtheit analytisch vorbestimmt wird.

Der Normaldruckluft-, d.h. Normalpressluftkreislauf besteht aus zwei Endelementen, von denen das eine 9 eine ausdehnbare Kammer und das andere 10 die Druckkammer einer Pumpe darstellt. Beide Teile, also die Kammer 9 und die Pumpe 10, dieses Luftkreislaufes sind aus einem Material gefertigt, welches die Möglichkeit hat sich unter der Wirkung eines einfachen Luftdruckes zeitweise zu verformen, um danach die ursprüngliche Form anzunehmen. Das Röhrchen 11, welches die Kammer oder Membrane 9 mit der Pumpe 10 verbindet, wird anelastisch und von angemessenem Querschnitt, Länge und Material sein.

Der in Frage stehende Luftkreislauf kann natürlich auch mit einer Membrane unterschiedlicher Form oder aus einer alleinigen Platte verwirklicht sein, welche vom restlichen Luftkreislauf abgesondert bleibt, jedoch am Zylinder 6 luftdich gänzlich befestigt ist, sodass sich gleichfalls eine Luftkammer 22 bildet.

Das Ablassrohr 13 des Wassers aus dem Kasten des Wasserklosetts 17 hat seinen einen Endteil innerhalb des Kastens 17 aufgenommen, welcher als konischer Sitz 14 zu Aufnahme des Körpers 3 ausgebildet ist, der als Abdichtung des Kastens 17 dient. Für die Befestigung des Ablassrohrs 13 am Boden des Kastens und der Siphonglocke am gleichen Ablassrohr 13 ist die Vorrichtung ausser vom Rohr 13 von den Zubehörteilen 15, 16 vervollständigt.

Die Montage der automatischen Entleerungsvorrichtung geschieht folgendermassen:
- man befestigt am Boden des Kastens 17 das Ablassroht 13 mittels der Zubehörteile 15;
- man positioniert im Inneren der Siphonglocke 6 das Endstück des Luftkreislaufes;
- man verschliesst die Basis des Zylinders 6 unter Einführung der Dichtung 3;
-die so montierte Vorrichtung wird nun senkrecht mit den Lagerlöchern auf die Schraubenbolzen 19 aufgesetzt, wobei zu vergegenwärtigen ist, dass dieser Zusammenbau auch mit unterschiedlichen Methoden, z.B. mittels Schnappverschlüssen erzielt werden kann.

Nachdem die Vorrichtung am Kasten 17 des Wasserkosetts befestigt und das Verbindungsrohr (11) mit der Pumpe 10 zweckdienlich positioniert wurde, wird der Kasten 17 mit Hilfe des Schwimmerhahns 20 gefüllt.

Aus den Figuren 1 und 2 kann man entnehmen, dass, wenn sich das Wasser unter Durchströmung des Lochs 4 und Abhebung des Rückschlagventils 5 allmählich am Boden des Kastens 17 ansammelt, sich auch der Behälter 21 füllt, welcher durch die Verbindung des elastischen Körpers 3 mit dem Zylinder 6 erhalten wurde. Beim Anstieg des Pegels während der Beladung, bzw. Füllung des Kastens 17 erzeugt das Wasser einen Luftpolster 26 zwischen dem freien Spiegel des Wassers und der Membrane 10.

Aufgrund des Prinzips der kommunizierenden Röhren lässt das allmählich in den Behälter 21 eintretende Wasser gleichzeitig den Pegel im Kasten 17 und Zwischenraum 23 ansteigen, welcher durch die Aussenwandung des Flüssigkeitsanfüllrohrs 2 und der Innenwandung des Rohrs 7 der Siphonglocke festgelegt ist, u.zw. bis zum Erreichen der höchsten Stelle des Flüssigkeitsanfüllrohrs. Oberhalb des Wasserspiegels wird sich in diesem Zwischenraum 23 ein Raum mit Umgebungsdruckluft ausbilden.

Drückt man nun diesem Zeitpunkt auf die Pumpe 10, so verursacht man eine Verschiebung der Luft durch das Rohr 11, welche die Membrane 9 (Fig. 2) aufblähen wird, und dies erzeugt dann einen Überdruck im Luftkessel 26, welcher in Ermangelung einer anderen Entweichungsmöglichkeit aufgrund des Pascal-Prinzips mit gleicher Kraft in allen Richtungen des wasserenthaltenden Kastens 17 drückt. Diese Kraft erzeugt einen Druck auf der gesamten Oberfläche des im Kastens 17 enthaltenen Wassers, und dies bewirkt die Schliessung des Rückschlagventils 5 und somit des Loches 4, den Anstieg der im Zwischenraum 23 enthaltenen Wassersäule und somit unter Anfüllung des Siphons einen Überlauf des Wassers selbst im Röhrchen 2. Das in das Röhrchen 2 zwangsweise eingedrückte Wasser erzeugt mit seinem Abfall ein Vakuum im Inneren der an der höchsten Stelle des Rohrs 7 gebildeten geschlossenen Kammer 25, und somit ein Anfüllen des gesamten im Kasten 17 enthaltenen Wassers. Da der Boden des letzteren aus elastischem Material besteht, hebt er sich unter Mitnahme auch des Röhrchens 2 nach oben ab, welches wie bereits erwähnt mit dem elastischen Körper 3 dicht verbunden ist.

Das im Kasten enthaltene Wasser fliesst nun durch das vom elastischen Körper 3 frei gelassene Ablassrohr 3 vollkommen ab. Nach beendeter Entleerung sinkt das Rohr 2 dank seines Eigengewichtes gemeinsam mit dem elastischen Körper 3 wieder ab, legt sich auf den konischen Sitz 14 auf und bewirkt damit die Schliessung des Ablassrohres 13 für die nächste Füllung des Gefässes 17 mit Wasser.

Diese Entleerungsvorrichtung kann dank ihrer Merkmale an Kasten beliebiger Art und Abmessung angewandt werden, ausse; natürlich insbesondere an Entleerungskasten für Wasserklosetts, welche sowohl in der Nähe des Wasserklosetts selbst oder ober diesem als auch an veränderlichen Höhen ab einer Null-Quote bezogen auf die Ebene des Wasserklosetts bis zur gewünschten Höhe angeordnet sind.

Für den Fall, dass sich ein mangelhafter Verschluss des Schwimmerhahns 27 einstellen sollte, steigt die Flüssigkeit über das freie Ende des Rohrs 2 an und, wenn es sich hierbei um kleinere Mengen handelt, derart um kein eigentliches Anlassen, d.h. Anfüllen zu bewirken, fliesst unter stationärer Aufrechterhaltung der Flüssigkeit am Niveau des oberen Endes des Rohrs 2 ab. Wenn das Wasser in den Kasten 17 in einer grösseren Menge eintritt, als diese vom Loch 4 aufgenommen werden kann, so wird unter Bewirkung der Entleerung des Kastens 17 die Flüssigkeit im Kasten 17 ansteigen und den Druck in diesem gegenüber dem inneren des Gefässes 21 un jenem im Zwischenraum 23 bestehenden Druck erhöhen, da die Druckzunahme die Durchflussgeschwindigkeit im Loch 4 beschleunigt und einen Schub nach oben auf den Boden der Dichtung 3 ausübt, wobei sich durch die Wirkung dieses Schubes die Dichtung 3 unter Abhebung vom konischen Sitz 14 gegen das Innere des Gefässes 21 verformt und das Rohr 2 unter Anhebung der darin enthaltenen Flüssigkeit anfüllt. Man hat somit ein selbsttäiges Anfüllen mit gleichzeitiger Entleerung des Kastens 17, was in jedem Fall ein Überlaufen des Wassers aus dem Kasten 17 ausschliesst.

Es ist zu bemerken, dass abwechselnd zu den vorstehenden Anführungen die Funktion der elastischen Dichtung 3 in zwei geteilt werden kann, d.zw. mittels Verbindung eines Verschlussorgans des Sitzes 14, d.h. ein beliebiges geeignetes Organ, wie z.B. ein mit einer Wasserammelkammer festverbundener kugelförmiger Körper, welche als solche mit dem Loch 4 und dem Ventil . 5 angeordnet ist, aber mit ihrem elastischen Boden über der Mündung 14 des Rohrs 14 keine unmittelbare Abdichtung bewirkt. Mit anderen Worten ein Teil 3 arbeitet nur als verformbarer Behälters des Wassers und ein anderer, mit dem Teil 3 festverbundener Teil verschliesst das Ablassrohr 13.

Es ist zu bemerken, dass die Vorrichtung gemäss der vorliegenden Erfindung eine äusserst geräuscharme Entleerung, eine äusserste Leichtigkeit der Betätigungs- und Anfüllungspumpe un dabei eine äusserste Zuverlässigkeit der Vorrichtung selbst ermöglicht.

## Patentansprüche

1. Vorrichtung für die Entleerung von Behältern, insbesondere von Wasserkasten (17) für Wasserklosetts, bei der vorgesehen sind:
a) ein wasserdichtes Gefäss (21), welches an seiner Oberseite ein oben verschlossenes Rohr (7) trägt;
b) ein kleines Luftpolster (26) geringfügig verdichteter Luft, welches sich selbsttätig und innen am oberen Teil des Gefässes (21) bildet, wenn Wasser durch ein an einer beliebigen Stelle der Aussenfläche (3) des vorgenannten Gefässes befindliches Loch (4) eintritt;
c) ein von der Aussenumgebung luftdicht getrennter Normalpressluftkreislauf mit zwei aus elastisch verformbarem Material gebildeten Enden (9, 10) und einer steiferen Zentralleitung (11), welche die beiden genannten Enden verbindet, wobei eines der Enden (10) die Druckkammer einer Pumpe bildet und das andere Ende (9) aus einem mit Luft gefüllten Raum gebildet ist, welcher in der Lage ist sich durch eine Druckzunahme der in ihm enthaltenen Luft zu verformen;
d) ein Rohr (2) mit geringerem Durchmesser als das verschlossene Rohr (7), welches unter Bildung eines Syphons mit dem Gefäss (21) selbst dicht durch ein an .der elastischen Basis (3) des Gefässes gemachtes Loch eingeführt und konzentrisch im Inneren des Rohrs (7) grösseren Durchmessers angeordnet ist;
e) eine aus elastischem und verformbarem Material hergestellte Wandung (3), wobei an der Oberfläche der Wandung (3) oder eines geschlossenen Zylinders (6), den den oberen Teil des Gefässes (21) bildet, ein Loch (4) mit Rückschlagventil (5) vorgesehen ist, um den Eintritt des Wassers in das Gefäss zu gestatten, jedoch um den Austritt zu verhindern, wenn im Inneren des vorgenannten Gefässes ein Druck ausgeübt wird, wobei die vorzugsweise trichterartige Basis der Wandung (3) einen Verschluss des Ablassrohrs (13) darstellt, wenn sie am konischen Sitz (14) einer beliebigen Ablassöffnung eines Behälters aufgelegt ist.

2. Vorrichtung für die Entleerung von Behältern, insbesondere von Wasserkasten (17) von Wasserklosetts, nach Anspruch 1, bei der das Passloch (4) einen geringeren Flächenraum als der Flächenraum des inneren Rohrs (2) hat, wobei ein Rückschlagventil (5) dieses Loch (4) für die Erhöhung des Druckes der im Gefäss (21) enthaltenen Luft infolge des Verdichtungshubes der Pumpe (10) verschliesst.

3. Vorrichtung, nach Anspruch 1, dadurch gekennzeichnet, dass das im Gefäss (21) untergebrachte Endteil des Luftkreislaufes von einer Membrane (9) bestimmt ist, welche das offene Ende des Gefässes unter Bildung einer mit dem Luftleitkanal (11) über den Gummihalteranschluss (8) in Verbindung stehenden Kammer (22) dicht abschliesst und welche die obere Wandung des Gefässes (21) darstellt, dessen seitliche und untere Wandung von der elastischen Basis (3) gebildet ist.

4. Vorrichtung, nach Anspruch 1, dadurch gekennzeichnet, dass das im Gefäss (21) untergebrachte Endteil des Luftkreislaufes aus einem elastisch verformbaren Körper gebildet ist, welcher in das im Gefäss (21) enthaltene Wasser eintaucht und über den Gummihalteranschluss (8) mit dem Luftleitkanal (11) und der Pumpe (10) in Verbindung steht.

5. Vorrichtung, nach Anspruch 1, dadurch gekennzeichnet, dass der Boden des Gefässes (21) aus einer elastischen Basis (3) gebildet ist, welche mit dem vom Rohr (2) durchquerten Zylinder (6, 7) fest verbunden ist und als Verschlussventil oder Verschlussorgan der Mündung des Ablassrohrs (13) wirkt.

## Revendications

1. Dispositif pour vider des réservoirs, spécialement des chasses d'eau (17) pour des water-closets, dans lequel les éléments suivants sont prévus:
a) un réservoir à fermeture étanche (21) qui, dans son côté supérieur présente un tuyau qui est fermé en haut (7);
b) un petit coussin d'air (26) peu comprimé, qui se forme spontanément et à l'intérieur de la partie supérieure du réservoir (21), si, au travers d'un trou (4) existant dans un lieu quelconque de la surface extérieure (3) du réservoir avant-nommé, de l'eau pénètre;
c) un circuit d'air à pression normale, séparé d'une façon étanche de l'ambiant extérieur avec deux extrémités (9, 10) composées d'un matériel élastiquement déformable et d'une conduite centrale plus rigide (11) qui connecte les deux extrémités avant-nommées, où une des extrémités (10) forme la chambre de refoulement d'une pompe et l'autre extrémité (9) se compose d'un espace plein d'air, apte à se déformer par conséquent d'une augmentation de pression de l'air contenu dans dit espace;
d) un tuyau (2) ayant un diamètre extérieur plus petit que le diamètre intérieur du tuyau (7), qui en formant un siphon avec le réservoir (21) est inséré dans un façon étanche à travers d'un trou pratiqué dans la base élastique (3) du réservoir (31) et est arrangé concentriquement à l'intérieur du tuyau ayant le diamètre intérieur (7) plus grand;
e) une paroi (3) composée d'un matériel élastique et déformable, où sur la surface de la paroi (3) d'un cylindre clos (6), qui constitue la partie supérieure du réservoir (21), un trou (4) est prévu, pourvu d'une soupape du type à rebondissement (5), pour permettre l'entrée de l'eau dans le réservoir, mais pour en empêcher la sortie, si à l'intérieur du dit réservoir une pression est exercée, où la base préférablement ayant la forme d'une trémie (3) représente une fermeture du tuyau de décharge (13), s'il s'appuie sur la portée conique (14) d'une ouverture de décharge quelle qu'elle soit d'un réservoir._ __

2. Dispositif pour vider des réservoirs spécialement des chasses d'eau pour des water-closets, selon la Revendication 1, où le trou jaugé (4) a une surface/plus petite que l'aire du tuyau intérieur (2), où une soupape du type à rebondissement (5) ferme le dit trou (4) à la suite d'une augmentation de la pression de l'air contenu dans le réservoir (21) qui a lieu à la suite de la course de compression de la pompe (10).

3. Dispositif selon la Revendication 1, caractérisé par le fait que le terminal du circuit de l'air, logé dans le réservoir (21), est déterminé par une membrane (9) qui ferme d'une façon étanche l'extrémité ouverte du réservoir en créant une chambre (22) en communication avec la conduite d'air (11) par l'intermédoare d'une attaque porte-gomme (8) et qui constitue la partie supérieure du réservoir (21), dont la paroi latérale et inférieure est constituée par la base élastique (3).

4. Dispositif selon la Revendication 1, caractérisé par le fait que le terminal du circuit d'air logé dans le réservoir (21) est formé par un corps élastiquement déformable, immergé dans l'eau contenue dans le réservoir (21) et en connexion avec le tuyau de l'air (11) et la pompe (10) par l'intermédiaire de l'attaque porte-gomme (8).

5. Dispositif selon la Revendication 1, caractérisé par le fait que le fond du réservoir est formé par une base élastique (3) qui est connectée rigidement avec le cylindre (6, 7) traversé par le tuyau (2) et fonctionne en qualité de soupape ou élément de fermeture de l'embouchure du tuyau de décharge.

## Claims

1. A device for emptying tanks, specially flushing cisterns (17) for water closets, wherein the following parts are foreseen:
a) an hydraulic seal container (21), which at its upper side has a pipe closed at its upper side (7);
b) a small air cushion (26) composed of scarcely compressed air, which forms spontaneously and innerly at the upper portion of the container (21), if, through a hole (4) existing at any place of the outside surface (3) of the last named container, some water enters;
c) an air circuit, at normal pressure, hermetically sealed with respect to the outside ambient with two ends (9, 10) formed of an elastically deformable material and a more stiff central conduit (11) (11) which connects the two said ends, wherein one of the ends (10) forms the delivery chamber of a pump while the other end (9) is formed of a space filled with air, apted to a deformed because of an increase of the pressure of the air contained in it;
d) a pipe (2) having an external diameter smaller than the internal diameter of the pipe (7), which, by forming a siphon with the container (21) is inserted, under sealing conditions, through a hole machined in the elastic base (3) of the container (21) and disposed concentrically inside the pipe having the larger internal diameter (7);
e) a wall (3) composed of an elastic and deformable material, wherein at the surface of the wall (3) of a closed cylinder (6), which forms the upper portion of the container (21), a hole (4) is foreseen with a recoil valve (5), in order to permit the entering of the water into the container, but to prevent its exiting, if inside the aforesaid container a pressure is exerted, wherein the base, preferably in the form of a hopper (3) represents a closure of the exhaust pipe (13), if it rests upon the conical surface (14) of any exhaust opening of a container.

2. A device for the emptying of tanks, specially flushing cisterns for water-closets, according to Claim 1, wherein the gauged hole (4) has an area which is lesser than the area of the inner pipe (2), wherein a recoil valve (5) closes said hole (4) following an increase of the pressure of the air contained within the container (21) following the compression run of the pump (10).

3. A device, according to Claim 1, characterised by that the end portion of the air circuit, housed within the container (21) is formed of a membrane (9) which seals the open end of the container, thus creating a chamber (22) communicating with the air conduit (11) through the rubber-holding coupling (8) and which forms the upper wall of the container (21), whose side- and lower-wall is formed by the elastic base (3).

4. A device, according to Claim 1, characterised by that the end portion of the air circuit housed within the container (21) is formed of an elastically deformable body, immersed into the water contained in the container (21) and communicating with the air pipe (11) and the pump (10) through the rubber-holding coupling (8).

5. A device, according to Claim 1, characterised by that the bottom of the container (21) is formed of an elastic base (3), which is rigidly connected with the cylinder (6, 7), through which the pipe (2) passes, and said bottom acts as a valve or sealing member of the mouth of the exhaust pipe (13).
